# EUROPÄISCHE PATENTSCHRIFT

(11) **EP 2 228 510 B1**
(45) Veröffentlichungstag und Bekanntmachung des Hinweises auf die Patenterteilung: **04.09.2013**
(21) Anmeldenummer: 09014718.2
(22) Anmeldetag: 26.11.2009
(51) Int. Cl.: E05F 1/04, E05D 7/08, A47K 3/36, E05D 5/02

(54) **Beschlag für die Befestigung einer Duschtür**
Mounting for fixing a shower door
Armature pour la fixation d'une porte de douche

(30) Priorität: 09.03.2009 DE 202009003119 U
(43) Veröffentlichungstag der Anmeldung: 15.09.2010
(73) Patentinhaber: Roth Werke GmbH, 35232 Dautphetal (DE)
(72) Erfinder:
(74) Vertreter: Rohmann, Michael

(56) Entgegenhaltungen:
- EP-A1- 0 386 342
- EP-A1- 1 932 991
- BE-A1- 750 845

## Beschreibung

Die Erfindung betrifft einen Beschlag für die Befestigung einer Duschtür bzw. einer Duschabtrennungstür, mit einer unteren Gelenkplatte, einer an die untere Gelenkplatte angeschlossenen Hubhülse sowie einem mit der Hubhülse wechselwirkenden unteren Hubbolzen und mit zumindest einem Befestigungselement für die Duschtür, wobei die Hubhülse Hubflächen und der untere Hubbolzen Komplementärhubflächen aufweist, weiche Hubflächen und Komplementärhubflächen mit der Maßgabe ausgestaltet sind, dass im endmontierten Zustand des Beschlages bei Verdrehung des unteren Hubbolzens gegenüber der Hubhülse ein Anheben oder Absenken der am Beschlag befestigten und mit dem unteren Hubbolzen drehbaren Duschtür resultiert, wobei die Hubhülse bei vorläufiger Montage des Beschlages zur Justierung relativ zur unteren Gelenkplatte verdrehbar ist und wobei im Zuge der Endmontage des Beschlages die Hubhülse verdrehsicher bezüglich der unteren Gelenkplatte bzw. verdrehsicher an der unteren Gelenkplatte fixierbar ist. - Eine Duschtür bzw. Duschabtrennungstür dient insbesondere zum Verschließen von Duschkabinen. Obwohl der erfindungsgemäße Beschlag bevorzugt für Duschtüren eingesetzt wird, kann er grundsätzlich auch für andere Türen bzw. Abtrennungstüren verwendet werden. Ein solcher Beschlag ist in der Regel an der Türscheibe der Duschtür fixiert. Die Türscheibe besteht insbesondere aus Glas, kann aber grundsätzlich auch aus anderen Materialien wie Kunststoff bestehen.

Ein Beschlag der eingangs beschriebenen Art ist aus EP 0 386 342 A1 bekannt. Die Funktionssicherheit dieses Beschlages lässt jedoch zu wünschen übrig. - Beschläge der eingangs genannten Art sind im Übrigen aus der Praxis in unterschiedlichen Ausführungsformen bekannt. Bei solchen Beschlägen ist es insbesondere bereits bekannt zwei relativ zueinander verdrehbare Hubelemente vorzusehen, die einander zugewandte schräge und horizontale Hubflächen bzw. Komplementärhubflächen aufweisen. Die Wechselwirkung zwischen den Hubelementen bzw. zwischen den Hubflächen und Komplementärhubflächen führt beim Öffnen der Duschtür zum Anheben der Duschtür bzw. der Türscheibe. Die Anordnung und Orientierung der Hubflächen und Komplementärhubflächen an den Hubelementen bestimmen dabei die Winkelstellung der Duschtür im angehobenen/geöffneten Zustand und im abgesenkten/geschlossenen Zustand. Bei vielen aus der Praxis bekannten Beschlägen sind die Hubelemente in der Regel für im Querschnitt rechteckförmige Duschkabinen eingerichtet bzw. für entsprechende Winkelstellungen der Duschtür eingerichtet. Bei Duschkabinen mit anderen Formen, beispielsweise bei fünfeckigen Duschkabinen sind andere Winkelstellungen der Duschtür wünschenswert. Bei vielen bekannten Beschlägen müssen hierzu die Hubelemente speziell und aufwendig montiert bzw. fixiert werden. Das ist natürlich nachteilhaft.

Demgegenüber liegt der Erfindung das technische Problem zugrunde, einen Beschlag der eingangs beschriebenen Art anzugeben, mit dem funktionssicher und problemlos Duschtüren aus beliebigen Winkelstellungen im geschlossenen Zustand in den geöffneten bzw. angehobenen Zustand überführt werden können.

Zur Lösung dieses technischen Problem lehrt die Erfindung einen Beschlag mit den Merkmalen des Anspruchs 1, welcher Beschlag im Zuge der Endmontage des Beschlages die Hubhülse durch Klemmwirkung verdrehsicher bezüglich der unteren Gelenkplatte fixierbar ist bzw. an der unteren Gelenkplatte fixierbar ist, dass zwischen unterer Gelenkplatte und Hubhülse ein Klemmring zwischengeschaltet ist, wobei der Klemmring verdrehsicher in der unteren Gelenkplatte aufgenommen ist, wobei die Hubhülse in den Klemmring einfasst und im vorläufig montierten Zustand des Beschlages zur Justierung relativ zum Klemmring und relativ zur unteren Gelenkplatte verdrehbar ist und wobei im Zuge der Endmontage des Beschlages durch Zusammenziehen des Klemmringes die Hubhülse verdrehsicher bezüglich des Klemmringes und bezüglich der unteren Gelenkplatte fixierbar ist und dass der Klemmring zumindest ein Formschlusselement aufweist, dem zur Herstellung der Verdrehsicherheit zwischen Klemmring und unterer Gelenkplatte zumindest ein Komplementärformschlusselement der unteren Gelenkplatte zugeordnet ist.

Vorläufige Montage bzw. vorläufig montierter Zustand des Beschlages meint im Rahmen der Erfindung, dass die Hubhülse noch justierbar bzw. verdrehbar ist. Endmontierter Zustand des Beschlages meint im Rahmen der Erfindung insbesondere den betriebsbereiten Zustand des Beschlages bzw. der Duschtür, in dem die Hubhülse verdrehsicher bzw. drehfest bezüglich der unteren Gelenkplatte bzw. bezüglich des unteren Hubbolzens fixiert ist.

Es liegt im Rahmen der Erfindung, dass die Duschtür eine Türscheibe aufweist, die vorzugsweise aus Glas oder aus einem transparenten Kunststoff oder dergleichen besteht. Empfohlenermaßen weist der erfindungsgemäße Beschlag ein Drehprofil auf, an dem die Duschtür bzw. an dem die Türscheibe der Duschtür befestigt ist und das mit der Duschtür verdreht wird. Zweckmäßigerweise ist der untere Hubbolzen drehfest mit dem Drehprofil verbunden. Die Befestigung der Duschtür bzw. der Türscheibe an dem Drehprofil und/oder an dem unteren Hubbolzen erfolgt nach einer Ausführungsform durch Verkleben. Eine Duschtür weist in der Regel zwei Beschläge auf, nämlich einen unteren Beschlag und einen oberen Beschlag. - Nach einer Ausführungsform der Erfindung besteht die untere Gelenkplatte und/oder besteht die Hubhülse und/oder besteht der untere Hubbolzen aus Kunststoff.

Es liegt im Rahmen der Erfindung, dass die Hubhülse in die untere Gelenkplatte eingreift und die Hubhülse vorzugsweise mit einem Zylinderabschnitt in die untere Gelenkplatte bzw. in eine zylinderförmige Aufnahme der unteren Gelenkplatte eingreift. Erfindungsgemäß ist die Hubhülse im Zuge der Endmontage des Beschlages durch Klemmwirkung verdrehsicher bezüglich der unteren Gelenkplatte fixierbar bzw. in der unteren Gelenkplatte fixierbar. Erfindungsgemäß ist zwischen der unteren Gelenkplatte und der Hubhülse ein Klemmring zwischengeschaltet, wobei der Klemmring verdrehsicher in der unteren Gelenkplatte aufgenommen ist, wobei die Hubhülse in den Klemmring einfasst und im vorläufig montierten Zustand des Beschlages zur Justierung relativ zum Klemmring und relativ zur unteren Gelenkplatte verdrehbar ist. Empfohlenermaßen fasst die Hubhülse mit einem Zylinderabschnitt in den Klemmring ein. Dabei ist der Außendurchmesser des Zylinderabschnittes zweckmäßigerweise geringer als der Innendurchmesser des Klemmringes (im noch nicht zusammengezogenen Zustand des Klemmringes), um die relative Verdrehbarkeit der Hubhülse zum Klemmring und zur unteren Gelenkplatte zu gewährleisten. Erfindungsgemäß ist im Zuge der Endmontage des Beschlages die Hubhülse durch Zusammenziehen des Klemmringes verdrehsicher bezüglich des Klemmringes bzw. bezüglich der unteren Gelenkplatte fixierbar. Dass die Hubhülse verdrehsicher bezüglich der unteren Gelenkplatte fixierbar ist, meint, dass nach der Fixierung durch Zusammenziehen des Klemmringes keine Drehung der Hubhülse relativ zur unteren Gelenkplatte möglich ist. Vorzugsweise besteht der Klemmring aus Metall bzw. im Wesentlichen aus Metall. Es liegt im Übrigen im Rahmen der Erfindung, dass der Klemmring elastisch ausgebildet ist, um ein Zusammenziehen des Klemmringes zur Herstellung der Verdrehsicherheit der Hubhülse zu gewährleisten.

Erfindungsgemäß weist der Klemmring zumindest ein Formschlusselement auf, dem zur Herstellung der Verdrehsicherheit zwischen Klemmring und unterer Gelenkplatte zumindest ein Komplementärformschlusselement der unteren Gelenkplatte zugeordnet ist. Vorzugsweise fasst der Klemmring mit zumindest einem an seinem Außenumfang angeordneten Formschlusselement in ein Komplementärformschlusselement der unteren Gelenkplatte ein. Es empfiehlt sich, dass über den Außenumfang des Klemmringes Stege bzw. Vertikalstege verteilt sind, die in komplementäre Nuten eingreifen, die am Innenumfang der zylinderförmigen Aufnahme der unteren Gelenkplatte angeordnet sind. Auf diese Weise wird ein Verdrehen des Klemmringes relativ zur unteren Gelenkplatte funktionssicher vermieden.

Eine empfohlene Ausführungsform der Erfindung ist **dadurch gekennzeichnet, dass** zumindest ein Manipulierelement vorgesehen ist, mit welchem der Klemmring zusammenziehbar ist und dass in der unteren Gelenkplatte zumindest eine Manipulieröffnung vorhanden ist, über welche das Manipulierelement von außen bzw. von der Außenseite der Gelenkplatte/des Beschlages zugänglich ist. Vorzugsweise ist der Klemmring mit einer zylinderförmigen bzw. im Wesentlichen zylinderförmigen Wandung ausgestattet, die im noch nicht montierten Zustand bzw. im vormontierten Zustand des Beschlages an einer Stelle einen in Zylinderlängsrichtung durchgängigen Spalt mit einer Spaltweite W aufweist. Zweckmäßigerweise ist an jedem der den Spalt bildenden bzw. begrenzenden Enden des Klemmringes ein Klemmfortsatz angeschlossen, der vorzugsweise senkrecht zur Zylinderlängsachse des Klemmringes angeordnet ist. Es empfiehlt sich, dass jeder der beiden Klemmfortsätze eine Öffnung aufweist, wobei die beiden Öffnungen der Klemmfortsätze miteinander fluchten. Es hat sich als vorteilhaft erwiesen, dass der Klemmring mittels eines die beiden Öffnungen durchgreifenden Manipulierelementes zusammenziehbar ist. Dabei verringert sich die Spaltweite W des Spaltes. Als Manipulierelement wird zweckmäßigerweise eine Manipulierschraube eingesetzt, die die beiden Öffnungen an den Klemmfortsätzen durchgreift. Es liegt dabei im Rahmen der Erfindung, dass der Manipulierschraube eine Manipuliermutter zugeordnet ist und durch Zusammenwirken von Manipulierschraube und Manipuliermutter werden die beiden Klemmfortsätze zusammengezogen, so dass die Spaltweite W des Spaltes reduziert wird. Durch die Manipulieröffnung in der unteren Gelenkplatte ist das Manipulierelement und insbesondere die vorzugsweise vorgesehene Manipulierschraube von außen bzw. von der Außenseite des Beschlages zugänglich. Das erlaubt auch ein nachträgliches Öffnen bzw. Aufweiten des Klemmringes und somit ein nachträgliches Justieren der Hubhülse bzw. der Hubflächen der Hubhülse.

Gemäß empfohlener Ausführungsform der Erfindung weist die Hubhülse eine zylinderförmige Aufnahme auf, in die ein zylinderförmiger Fortsatz des unteren Hubbolzens einfasst. Zweckmäßigerweise sind die Hubflächen der Hubhülse am Boden der zylinderförmigen Aufnahme der Hubhülse angeordnet. Vorzugsweise sind die Komplementärhubflächen des unteren Hubbolzens an der Stirnseite des zylinderförmigen Fortsatzes des unteren Hubbolzens angeordnet. Es liegt im Rahmen der Erfindung, dass schräge und horizontale bzw. im Wesentlichen horizontale Hubflächen sowie schräge und horizontale bzw. im Wesentlichen horizontale Komplementärhubflächen vorgesehen sind. Zweckmäßigerweise gehen untere horizontale Hubflächen der Hubhülse über schräge Hubflächen in obere horizontale Hubflächen der Hubhülse über. Der untere Hubbolzen weist vorzugsweise entsprechende Komplementärhubflächen auf. Mit Hilfe der Hubflächen/Komplementärhubflächen wird beim Öffnen der Duschtür ein Anheben der Duschtür bzw. der Türscheibe bevorzugt um wenige Millimeter, insbesondere um 2 bis 6 mm, beispielsweise um 3 mm erreicht.

Eine vorteilhafte Ausgestaltung des erfindungsgemäßen Beschlages ist dadurch **gekennzeichnet, dass** der untere Hubbolzen an der Unterseite eines Drehprofils angeschlossen ist, wobei das Drehprofil an der Duschtür bzw. an der Türscheibe der Duschtür befestigt ist. Zweckmäßigerweise ist ein oberer Hubbolzen an der Oberseite des Drehprofils angeschlossen, wobei der obere Hubbolzen ebenfalls Komplementärhubflächen aufweist. Empfohlenermaßen sind der untere und der obere Hubbolzen zumindest im Hinblick auf die Komplementärhubflächen identisch bzw. im Wesentlichen identisch ausgebildet. Es hat sich als zweckmäßig erwiesen, dass der untere und der obere Hubbolzen zumindest im Hinblick auf ihren zylindrischen Fortsatz und die an den Stirnseiten der zylindrischen Fortsätze vorgesehenen Komplementärhubflächen identisch bzw. im Wesentlichen/quasi identisch ausgebildet sind. Es ist im Rahmen der Erfindung möglich, dass der untere Hubbolzen und/oder der obere Hubbolzen Bestandteil/Bestandteile des Drehprofils ist/sind. Vorzugsweise weist das Drehprofil das zumindest eine Befestigungselement für die Duschtür bzw. für die Türscheibe der Duschtür auf. Zweckmäßigerweise ist das Drehprofil mit einer Aufnahmeöffnung für die Duschtür bzw. für die Türscheibe der Duschtür ausgestattet. Die Türscheibe kann in der Aufnahmeöffnung des Drehprofils insbesondere eingeklebt werden. - Nach einer bevorzugten Ausführungsform der Erfindung ist der untere Hubbolzen mit dem oberen Hubbolzen identisch bzw. quasi identisch. Aufgrund der identischen bzw. quasi identischen Ausgestaltung von Bestandteilen des unteren und des oberen Hubbolzens oder aufgrund der identischen bzw. quasi identischen Ausgestaltung des gesamten unteren und oberen Hubbolzens kann die Duschtür ohne Verlust ihrer Funktion bzw. Hubfunktion als Wendetür für Rechtsanschlag oder Linksanschlag eingesetzt werden.

Es liegt im Rahmen der Erfindung, dass zusätzlich zu der unteren Gelenkplatte eine obere Gelenkplatte vorgesehen ist und dass der obere Hubbolzen mit einem zylindrischen Fortsatz in die obere Gelenkplatte eingreift und relativ zur oberen Gelenkplatte verdrehbar ist. Zweckmäßigerweise ist in der oberen Gelenkplatte bzw. in einer zylindrischen Aufnahme der oberen Gelenkplatte eine Gelenkhülse aufgenommen. Vorzugsweise fasst der obere Hubbolzen mit seinem zylindrischen Fortsatz in die Gelenkhülse ein und ist relativ zur Gelenkhülse bzw. relativ zur oberen Gelenkplatte verdrehbar. Es liegt dabei weiterhin im Rahmen der Erfindung, dass die Gelenkhülse im Gegensatz zu der Hubhülse am unteren Hubbolzen keine Hubflächen aufweist. Empfohlenermaßen ist die Gelenkhülse mit zumindest einem Formschlusselement ausgestattet, dem zur Herstellung der Verdrehsicherheit zwischen Gelenkhülse und oberer Gelenkplatte zumindest ein Komplementärformschlusselement der oberen Gelenkplatte zugeordnet ist. Vorzugsweise ist das Komplementärformschlusselement der unteren Gelenkplatte identisch mit dem Komplementärformschlusselement der oberen Gelenkplatte bzw. sind die Komplementärformschlusselemente der unteren Gelenkplatte identisch mit den Komplementärformschlusselementen der oberen Gelenkplatte. Dies ermöglicht, dass der Klemmring auch in die obere Gelenkplatte verdrehsicher einsetzbar ist und die obere Gelenkplatte somit auch als untere Gelenkplatte verwendet werden kann. Nach einer besonders bevorzugten Ausführungsform der Erfindung sind die untere und die obere Gelenkplatte identisch bzw. quasi identisch ausgebildet. Eine vorteilhafte Ausgestaltung der Erfindung ist **dadurch gekennzeichnet, dass** die Bauteile untere Gelenkplatte mit Klemmring und Hubhülse sowie obere Gelenkplatte mit der Gelenkhülse als Einlegeteile gestaltet sind. Dadurch ist es möglich, die Bauteile Klemmring und Hubhülse der unteren Gelenkplatte zu entnehmen, die komplette Gelenkeinheit mit der Duschtür zu wenden und die entnommenen Bauteile in die vormals obere Gelenkplatte einzulegen, die nunmehr die untere Gelenkplatte bildet. Auf diese Weise kann die gesamte Duschtür ohne Funktionsverlust von Türanschlag rechts auf Türanschlag links und umgekehrt umgebaut werden.

Gegenstand der Erfindung ist auch eine Duschtür mit zumindest einem erfindungsgemäßen Beschlag, wobei die Duschtür als Wendetür für Rechtsanschlag (Türanschlag rechts) und Linksanschlag (Türanschlag links) ausgebildet ist. Zweckmäßigerweise weist die Duschtür zwei erfindungsgemäße Beschläge auf, nämlich einen unteren und einen oberen Beschlag. Vorzugsweise sind beide Beschläge mit einem Drehprofil ausgestattet und zweckmäßigerweise ist in jedem Drehprofil eine sich über die Längsrichtung des Drehprofils erstreckende Aufnahmeöffnung als Befestigungselement für die Duschtür vorgesehen. Eine empfohlene Ausführungsform der Erfindung ist **dadurch gekennzeichnet, dass** die Duschtür bzw. die Türscheibe der Duschtür in die Aufnahmeöffnung des Drehprofils bzw. in die Aufnahmeöffnungen der Drehprofile eingeklebt wird.

Der Erfindung liegt die Erkenntnis zugrunde, dass mit einem erfindungsgemäßen Beschlag auf einfache und präzise Weise eine variable und stufenlose Justierung der Hubhülse möglich ist sowie eine Arretierung der Hubhülse in den verschiedensten Winkelstellungen. Dadurch wird es ermöglicht, die Duschtür aus jeder beliebigen Winkelstellung des geschlossenen Zustandes in den geöffneten bzw. angehobenen Zustand zu überführen. Mit dem erfindungsgemäßen Beschlag können einerseits Winkelorientierungen für Duschtüren von typischen im Querschnitt rechteckförmigen Duschkabinen eingestellt werden und andererseits auf funktionssichere Weise auch beliebige Winkelorientierungen bzw. Winkelzwischenstellungen. Das gilt insbesondere auch für Duschkabinen mit beispielsweise fünfeckigem Querschnitt oder für Duschkabinen mit rundem Querschnitt. Der erfindungsgemäße Beschlag ermöglicht eine optimale und funktionssichere Anpassung an die jeweilige spezielle bauseitige Situation. Aufgrund der vorzugsweise symmetrischen bzw. quasi symmetrischen Ausgestaltung des Beschlages bezüglich seines unteren und oberen Endes können an die erfindungsgemäßen Beschläge angeschlossenen Duschtüren auf einfache und problemlose Weise als Wendetüren für Rechtsanschlag und Linksanschlag eingesetzt werden.

Nachfolgend wird die Erfindung anhand einer lediglich ein Ausführungsbeispiel darstellenden Zeichnung näher erläutert. Es zeigen in schematischer Darstellung:
- **Fig. 1**: eine perspektivische Ansicht eines erfindungsgemäßen Beschlages in zusammengebautem Zustand,
- **Fig. 2**: eine perspektivische Explosionsdarstellung des Gegenstandes gemäß Fig. 1 und
- **Fig. 3**: einen vergrößerten Ausschnitt aus der Fig. 2 in einer anderen Ansicht.

Die Figuren zeigen einen erfindungsgemäßen Beschlag für die Befestigung einer nicht dargestellten Duschtür. Der Beschlag weist eine untere Gelenkplatte 1 auf, in deren zylindrische Aufnahme 2 im montierten Zustand ein Klemmring 3 eingelegt ist. Der Klemmring 3 weist an seiner Außenoberfläche Stege 6 als Formschlusselemente auf, die in an der Innenoberfläche der zylindrischen Aufnahme 2 angeordnete Nuten 7 formschlüssig einfassen, so dass der Klemmring 3 verdrehsicher in der zylindrischen Aufnahme 2 bzw. in der unteren Gelenkplatte 1 gehalten wird. In den Klemmring 3 fasst eine Hubhülse 5 mit einem Zylinderabschnitt 4 ein. Der Hubhülse 5 ist ein unterer Hubbolzen 8 zugeordnet, der zweckmäßigerweise und im Ausführungsbeispiel an ein Drehprofil 9 angeschlossen ist. Das Drehprofil 9 weist eine sich über seine Länge erstreckende Aufnahmeöffnung 10 als Befestigungselement für die Duschtür bzw. als Aufnahme für die Türscheibe der Duschtür auf. Im montierten Zustand des Beschlages ist die Duschtür mit dem angeschlossenen Drehprofil 9 und dem daran angeschlossenen unteren Hubbolzen 8 verdrehbar.

Die mit dem unteren Hubbolzen 8 wechselwirkende Hubhülse 5 weist Hubflächen 11, 12, 13 auf, denen Komplementärhubflächen 14, 15, 16 des unteren Hubbolzens 8 zugeordnet sind und die Hubflächen 11, 12, 13 sowie die Komplementärhubflächen 14, 15, 16 sind mit der Maßgabe ausgestaltet, dass im montierten bzw. endmontierten Zustand des Beschlages bei Verdrehung des unteren Hubbolzens 8 gegenüber der Hubhülse 5 ein Anheben bzw. Absenken der am Beschlag befestigten und mit dem unteren Hubbolzen 8 drehbaren Duschtür resultiert. Dazu weist die Hubhülse 5 schräge Hubflächen 11, untere horizontale Hubflächen 12 und obere horizontale Hubflächen 13 auf. Dementsprechend weist der untere Hubbolzen 8 schräge Komplementärhubflächen 14, untere horizontale Komplementärhubflächen 15 und obere horizontale Komplementärhubflächen 16 auf. Der Begriff horizontale Hubflächen bzw. der Begriff horizontale Komplementärhubflächen bezieht sich im Übrigen auf den montierten bzw. endmontierten Zustand des Beschlages. Die Funktion derartiger Hubflächen 11, 12, 13 und Komplementärhubflächen 14, 15, 16 zum Anheben bzw. Absenken einer Duschtür ist an sich aus dem Stand der Technik bekannt. Die Hubhülse 5 weist im Übrigen eine zylinderförmige Aufnahme 27 auf, in welche der untere Hubbolzen 8 mit einem zylinderförmigen Fortsatz 26 eingreift. Die Hubflächen 11, 12, 13 sind vorzugsweise und im Ausführungsbeispiel am Boden der zylinderförmigen Aufnahme 27 der Hubhülse 5 angeordnet und die Komplementärhubflächen 14, 15, 16 sind an der Stirnseite des zylinderförmigen Fortsatzes 26 des unteren Hubbolzens 8 angeordnet.

Es wurde bereits weiter oben dargelegt, dass die Hubhülse 5 mit ihrem Zylinderabschnitt 4 in den Klemmring 3 einfasst. Im vorläufig montierten Zustand des Beschlages ist die Hubhülse zur Justierung relativ zum Klemmring 3 und relativ zur unteren Gelenkplatte 1 verdrehbar. Hierzu ist der Außendurchmesser des Zylinderabschnittes 4 der Hubhülse 5 im vorläufig montierten Zustand geringer als der Innendurchmesser des Klemmringes 3 und zwar um soviel geringer, dass eine Verdrehung der Hubhülse 5 bzw. des Zylinderabschnittes 4 in dem Klemmring 3 möglich ist. Durch die Verdrehung der Hubhülse 5 in den Klemmring 3 kann die Hubhülse bzw. können die Hubflächen 11, 12, 13 in den verschiedensten Winkelstellungen in vorteilhafter Weise orientiert werden.

Im Zuge der Endmontage des erfindungsgemäßen Beschlages wird dann die Hubhülse 5 verdrehsicher bezüglich des Klemmringes 3 bzw. bezüglich der unteren Gelenkplatte 1 fixiert. Dazu erfolgt im Zuge der Endmontage des Beschlages ein Zusammenziehen des Klemmringes 3, so dass die Hubhülse mit ihrem Zylinderabschnitt 4 dann kraftschlüssig und verdrehsicher bezüglich des Klemmringes 3 bzw. bezüglich der unteren Gelenkplatte 1 fixiert ist.

Nachfolgend wird eine bevorzugte Ausgestaltung beschrieben, die ein funktionssicheres Zusammenziehen des Klemmringes 3 und ein problemloses Sichern der Hubhülse 5 gegen Verdrehung ermöglicht. Vorzugsweise und im Ausführungsbeispiel weist der Klemmring 3 eine zylinderförmige Wandung auf, die zumindest im noch nicht montierten Zustand bzw. im vormontierten Zustand an einer Stelle einen in Zylinderlängsrichtung durchgängigen Spalt 17 mit einer Spaltweite W aufweist. Zweckmäßigerweise ist an jedem der den Spalt 17 bildenden bzw. begrenzenden Enden des Klemmringes 3 ein Klemmfortsatz 18 angeschlossen, der im Ausführungsbeispiel senkrecht zur Zylinderlängsachse des Klemmringes 3 absteht. Jeder der beiden Klemmfortsätze 18 weist eine Öffnung 19 auf, wobei die beiden Öffnungen 19 der Klemmfortsätze 18 miteinander fluchten. Mittels einer die beiden Öffnungen 19 durchgreifenden Manipulierschraube 20 als Manipulierelement ist der Klemmring 3 zusammenziehbar. Dazu wird eine Schraubverbindung mittels einer Manipuliermutter 21 hergestellt, und beim Anziehen der Schraube werden die Klemmfortsätze 18 unter Reduzierung der Spaltweite W des Spaltes 17 zusammengedrückt. Dadurch wird der Zylinderabschnitt 4 der Hubhülse 5 verdrehsicher in dem zusammengezogenen Klemmring 3 gehalten.

In den Figuren ist erkennbar, dass in der unteren Gelenkplatte 1 eine Manipulieröffnung 22 vorhanden ist, über welche Manipulieröffnung 22 die Manipulierschraube 20 von außen zugänglich bzw. betätigbar ist. Damit wird auch ein nachträgliches Justieren der Hubhülse 5 im bereits montierten Zustand des Beschlages möglich.

In den Figuren ist erkennbar, dass der untere Hubbolzen 8 am unteren Ende des Drehprofils 9 in das Drehprofil 9 einfasst. Wie oben bereits dargelegt ist das Drehprofil an der nicht dargestellten Duschtür befestigt. Vorzugsweise und im Ausführungsbeispiel ist ein oberer Hubbolzen 23 vorgesehen, der am oberen Ende des Drehprofils 9 in das Drehprofil 9 einfasst. Nach besonders bevorzugter Ausführungsform der Erfindung sind der untere Hubbolzen 8 und der obere Hubbolzen 23 identisch bzw. im Wesentlichen identisch ausgebildet. Auch der obere Hubbolzen 23 weist Komplementärhubflächen 14, 15, 16 auf. Die identische bzw. quasi identische Ausbildung der beiden Hubbolzen 8 und 23 ermöglicht in vorteilhafter Weise den Einsatz der an den erfindungsgemäßen Beschlag angeschlossenen Duschtür als Wendetür für Linksanschlag oder Rechtsanschlag.

Vorzugsweise und im Ausführungsbeispiel ist auch eine obere Gelenkplatte 24 vorgesehen und im montierten Zustand greift eine Gelenkhülse 25 verdrehsicher in die obere Gelenkplatte 24 ein. Das bedeutet, dass die Gelenkhülse 25 nicht relativ zur oberen Gelenkplatte 24 verdrehbar ist. Wie auch bei der Verdrehsicherung des Klemmringes 3 in der unteren Gelenkplatte 1 weist die Gelenkhülse 25 Stege 6 als Formschlusselemente auf, die in entsprechende nicht dargestellte Nuten 7 der oberen Gelenkhülse 24 als Komplementärformschlusselemente eingreifen. Der obere Hubbolzen 23 greift mit seinem zylinderförmigen Fortsatz 26 in die Gelenkhülse 25 ein und ist relativ zur Gelenkhülse 25 bzw. relativ zur oberen Gelenkplatte 24 mit dem Drehprofil 9 verdrehbar. Sinnvollerweise sind an der Gelenkhülse 25 keine den Komplementärhubflächen 14, 15, 16 des oberen Hubbolzens 23 zugeordneten Hubflächen 11, 12, 13 vorgesehen. Nach besonders bevorzugter Ausführungsform der Erfindung sind die untere Gelenkplatte 1 und die obere Gelenkplatte 24 identisch bzw. im Wesentlichen identisch ausgebildet. Im Übrigen sind zweckmäßigerweise die Bauteile Klemmring 3, Hubhülse 5 und Gelenkhülse 25 als Einlegeteile ausgebildet. Dadurch wird es möglich, die Bauteile aus der unteren Gelenkplatte 1 zu entnehmen, die komplette Gelenkeinheit zu wenden und die der unteren Gelenkplatte 1 entnommenen Bauteile in die vormals obere Gelenkplatte 24 einzubauen. Auf diese Weise kann die komplette Duschtür mit Beschlägen ohne Funktionsverlust als Wendetür für Türanschlag rechts oder Türanschlag links eingesetzt werden.

## Patentansprüche

1. Beschlag für die Befestigung einer Duschtür, mit einer unteren Gelenkplatte (1), einer an die untere Gelenkplatte (1) angeschlossenen Hubhülse (5) sowie einem mit der Hubhülse (5) wechselwirkenden unteren Hubbolzen (8) und mit zumindest einem Befestigungselement für die Duschtür,
wobei die Hubhülse (5) Hubflächen (11, 12, 13) und der untere Hubbolzen (8) Komplementärhubflächen (14, 15, 16) aufweist, welche Hubflächen (11, 12, 13) und Komplementärhubflächen (14, 15, 16) mit der Maßgabe ausgestaltet sind, dass im endmontierten Zustand des Beschlages bei Verdrehung des unteren Hubbolzens (8) gegenüber der Hubhülse (5) ein Anheben oder Absenken der am Beschlag befestigten und mit dem unteren Hubbolzen (8) drehbaren Duschtür resultiert,
wobei die Hubhülse (5) bei vorläufiger Montage des Beschlages zur Justierung relativ zur unteren Gelenkplatte (1) verdrehbar ist und wobei im Zuge der Endmontage des Beschlages die Hubhülse (5) verdrehsicher bezüglich der unteren Gelenkplatte (1) bzw. verdrehsicher an der unteren Gelenkplatte (1) fixierbar ist, wobei im Zuge der Endmontage des Beschlages die Hubhülse (5) durch Klemmwirkung mittels einem Klemmring (3) verdrehsicher bezüglich der unteren Gelenkplatte (1) fixierbar ist bzw. an der unteren Gelenkplatte (1) fixierbar ist, **dadurch gekennzeichnet, dass** der Klemmring zwischen unterer Gelenkplatte (1) und Hubhülse (5) (3) zwischengeschaltet ist, wobei der Klemmring (3) verdrehsicher in der unteren Gelenkplatte (1) aufgenommen ist, wobei die Hubhülse (5) in den Klemmring (3) einfasst und im vorläufig montierten Zustand des Beschlages zur Justierung relativ zum Klemmring (3) und relativ zur unteren Gelenkplatte (1) verdrehbar ist und wobei im Zuge der Endmontage des Beschlages durch Zusammenziehen des Klemmringes (3) die Hubhülse (5) verdrehsicher bezüglich des Klemmringes (3) und bezüglich der unteren Gelenkplatte (1) fixierbar ist und dass der Klemmring (3) zumindest ein Formschlusselement aufweist, dem zur Herstellung der Verdrehsicherheit zwischen Klemmring (3) und unterer Gelenkplatte (1) zumindest ein Komplementärformschlusselement der unteren Gelenkplatte (1) zugeordnet ist.

2. Beschlag nach Anspruch 1, **dadurch gekennzeichnet, dass** zumindest ein Manipulierelement vorgesehen ist, mit welchem Manipulierelement der Klemmring (3) zusammenziehbar ist und wobei in der unteren Gelenkplatte (1) zumindest eine Manipulieröffnung (22) vorhanden ist, über welche Manipulieröffnung (22) das Manipulierelement von außen zugänglich ist.

3. Beschlag nach einem der Ansprüche 1 oder 2, **dadurch gekennzeichnet, dass** die Hubhülse (5) eine zylinderförmige Aufnahme (27) aufweist, in die ein zylinderförmiger Fortsatz (26) des unteren Hubbolzens (8) einfasst, wobei die Hubflächen (11, 12, 13) der Hubhülse (5) am Boden der zylinderförmigen Aufnahme (27) angeordnet sind und wobei die Komplementärhubflächen (14, 15, 16) des unteren Hubbolzens (8) an der Stirnseite des zylinderförmigen Fortsatzes (26) des unteren Hubbolzens (8) angeordnet sind.

4. Beschlag nach einem der Ansprüche 1 bis 3, **dadurch gekennzeichnet, dass** schräge Hubflächen (11) und horizontale Hubflächen (12, 13) bzw. im Wesentlichen horizontale Hubflächen (12, 13) sowie schräge Komplementärhubflächen (14) und horizontale Komplementärhubflächen (15, 16) bzw. im Wesentlichen horizontale Komplementärhubflächen (15, 16) vorgesehen sind.

5. Beschlag nach einem der Ansprüche 1 bis 4, **dadurch gekennzeichnet, dass** der untere Hubbolzen (8) an der Unterseite eines Drehprofils (9) angeschlossen ist, wobei ein oberer Hubbolzen (23) an der Oberseite des Drehprofils (9) angeschlossen ist, wobei der obere Hubbolzen (23) ebenfalls Komplementärhubflächen (14, 15, 16) aufweist, und wobei der untere Hubbolzen (8) und der obere Hubbolzen (23) zumindest im Hinblick auf die Komplementärhubflächen (14, 15, 16) identisch bzw. im Wesentlichen identisch ausgebildet sind.

6. Beschlag nach Anspruch 5, **dadurch gekennzeichnet, dass** eine obere Gelenkplatte (24) vorgesehen ist, und wobei der obere Hubbolzen (23) mit einem zylindrischen Fortsatz (26) in die obere Gelenkplatte (24) eingreift und wobei der obere Hubbolzen (23) relativ zur oberen Gelenkplatte (24) verdrehbar ist.

7. Beschlag nach Anspruch 6, **dadurch gekennzeichnet, dass** eine Gelenkhülse (25) in der oberen Gelenkplatte (24) verdrehsicher aufgenommen ist und wobei der obere Hubbolzen (23) mit seinem zylinderförmigen Fortsatz (26) in die Gelenkhülse (25) einfasst und relativ zur Gelenkhülse (25) bzw. relativ zur oberen Gelenkplatte (24) verdrehbar ist.

8. Beschlag nach einem der Ansprüche 6 oder 7, **dadurch gekennzeichnet, dass** wobei die untere Gelenkplatte (1) und die obere Gelenkplatte (24) identisch bzw. im Wesentlichen identisch ausgebildet sind.

9. Duschtür mit zumindest einem Beschlag nach einem der Ansprüche 1 bis 8, **dadurch gekennzeichnet, dass** die Duschtür als Wendetür für Rechtsanschlag und Linksanschlag ausgebildet ist.

## Claims

1. A fitting for fastening a shower door, having a lower joint plate (1), a lifting bushing (5) attached to the lower joint plate (1), and a lower lifting bolt (8) which interacts with the lifting bushing (5), and having at least one fastening element for the shower door,
wherein the lifting bushing (5) has lifting faces (11, 12, 13) and the lower lifting bolt (8) has complementary lifting faces (14, 15, 16), which lifting faces (11, 12, 13) and complementary lifting faces (14, 15, 16) are designed with the proviso that, when the fitting is in the finally mounted state and the lower lifting bolt (8) is rotated with respect to the lifting bushing (5), a raising or lowering of the shower door which is fastened by the fitting and can be rotated with the lower lifting bolt (8) results,
wherein, when the fitting is provisionally mounted, the lifting bushing (5) can be rotated relative to the lower joint plate (1) for adjustment, and wherein, during the final mounting of the fitting, the lifting bushing (5) can be fixed in a rotationally secure manner with respect to the lower joint plate (1) or in a rotationally secure manner on the lower joint plate (1),
wherein, during the final mounting of the fitting, the lifting bushing (5) can be fixed with respect to the lower joint plate (1) or can be fixed on the lower joint plate (1) in a rotationally secure manner by a clamping action by means of a clamping ring (3),
**characterised in that**
the clamping ring (3) is interposed between the lower joint plate (1) and the lifting bushing (5), wherein the clamping ring (3) is accommodated in a rotationally secure manner in the lower joint plate (1), wherein the lifting bushing (5) is inserted into the clamping ring (3) and, when the fitting is in the provisionally mounted state, can be rotated relative to the clamping ring (3) and relative to the lower joint plate (1) for adjustment, and wherein, during the final mounting of the fitting, the lifting bushing (5) can be fixed in a rotationally secure manner with respect to the clamping ring (3) and with respect to the lower joint plate (1) by contraction of the clamping ring (3), and that the clamping ring (3) has at least one form-fitting element, which is associated with at least one complementary form-fitting element of the lower joint plate (1) to produce the rotational security between the clamping ring (3) and the lower joint plate (1).

2. The fitting according to Claim 1,
**characterised in that**
at least one manipulation element is provided, with which manipulation element the clamping ring (3) can be contracted, and wherein at least one manipulation opening (22) is present in the lower joint plate (1), via which manipulation opening (22) the manipulation element is accessible from the outside.

3. The fitting according to one of Claims 1 or 2,
**characterised in that**
the lifting bushing (5) has a cylindrical recess (27), into which a cylindrical continuation (26) of the lower lifting bolt (8) is inserted, wherein the lifting faces (11, 12, 13) of the lifting bushing (5) are arranged on the bottom of the cylindrical recess (27), and wherein the complementary lifting faces (14, 15, 16) of the lower lifting bolt (8) are arranged on the end face of the cylindrical continuation (26) of the lower lifting bolt (8).

4. The fitting according to any one of Claims 1 to 3,
**characterised in that**
oblique lifting faces (11) and horizontal lifting faces (12, 13) or substantially horizontal lifting faces (12, 13) and oblique complementary lifting faces (14) and horizontal complementary lifting faces (15, 16) or substantially horizontal complementary lifting faces (15, 16) are provided.

5. The fitting according to any one of Claims 1 to 4,
**characterised in that**
the lower lifting bolt (8) is attached to the underside of a rotation profile (9), wherein an upper lifting bolt (23) is attached to the upper side of the rotation profile (9), wherein the upper lifting bolt (23) likewise has complementary lifting faces (14, 15, 16), and wherein the lower lifting bolt (8) and the upper lifting bolt (23) are identical or substantially identical at least with regard to the complementary lifting faces (14, 15, 16).

6. The fitting according to Claim 5,
**characterised in that**
an upper joint plate (24) is provided, and wherein the upper lifting bolt (23) engages with a cylindrical continuation (26) into the upper joint plate (24) and wherein the upper lifting bolt (23) can be rotated relative to the upper joint plate (24).

7. The fitting according to Claim 6,
**characterised in that**
a joint bushing (25) is accommodated in a rotationally secure manner in the upper joint plate (24), and wherein the upper lifting bolt (23) is inserted with its cylindrical continuation (26) into the joint bushing (25) and can be rotated relative to the joint bushing (25) or relative to the upper joint plate (24).

8. The fitting according to one of Claims 6 or 7,
**characterised in that**
wherein the lower joint plate (1) and the upper joint plate (24) are identical or substantially identical.

9. A shower door having a fitting according to any one of Claims 1 to 8,
**characterised in that**
the shower door is formed as a hinged door for use with a right-hand hinge and use with a left-hand hinge.

## Revendications

1. Ferrure pour la fixation d'une porte de douche, avec une plaque articulée inférieure (1), un manchon de levage (5) relié à la plaque articulée inférieure (1), ainsi qu'un boulon de levage inférieur (8) interagissant avec le manchon de levage (5), et avec au moins un élément de fixation pour la porte de douche,
dans laquelle le manchon de levage (5) comporte des surfaces de levage (11, 12, 13) et le boulon de levage inférieur (8) comporte des surfaces de levage complémentaires (14, 15, 16), lesdites surfaces de levage (11, 12, 13) et surfaces de levage complémentaires (14, 15, 16) étant conçues de manière à ce que, dans l'état de montage final de la ferrure, une rotation du boulon de levage inférieur (8) par rapport au manchon de levage (5) résulte dans un relèvement ou un abaissement de la porte de douche fixée à la ferrure et mise en rotation par le boulon de levage inférieur (8),
dans laquelle, une fois que la ferrure est montée, le manchon de levage (5) peut être tourné pour un ajustement par rapport à la plaque articulée inférieure (1), et dans laquelle, au cours du montage final de la ferrure, le manchon de levage (5) peut être fixé avec blocage en rotation par rapport à la plaque articulée inférieure (1) ou fixé avec blocage en rotation sur la plaque articulée inférieure (1), dans laquelle, au cours du montage final de la ferrure, le manchon de levage (5) peut être fixé par serrage au moyen d'une bague de serrage, avec blocage en rotation par rapport à la plaque articulée inférieure (1) ou fixé sur la plaque articulée inférieure (1), **caractérisée en ce que** la bague de serrage (3) est agencée entre la plaque articulée inférieure (1) et le manchon de levage (5), dans laquelle la bague de serrage (3) est admise avec blocage en rotation dans la plaque articulée inférieure (1), dans laquelle le manchon de levage (5) est inséré dans la bague de serrage (3) et peut, dans l'état préalablement monté de la ferrure, tourner pour l'ajustement par rapport à la bague de serrage (3) et à la plaque articulée inférieure (1), et dans laquelle, au cours du montage final de la ferrure, le manchon de levage (5) peut être fixé avec blocage en rotation par rapport à la bague de serrage (3) et à la plaque articulée inférieure (1) par contraction de la bague de serrage (3), et **en ce que** la bague de serrage (3) comporte au moins un élément de liaison positive, auquel est attribué au moins un élément de liaison positive complémentaire de la plaque articulée inférieure (1), pour assurer le blocage en rotation entre la bague de serrage (3) et la plaque articulée inférieure (1).

2. Ferrure selon la revendication 1, **caractérisée en ce qu'**il est prévu au moins un élément de manipulation, ledit élément de manipulation permettant de contracter la bague de serrage (3), et dans laquelle au moins une ouverture de manipulation (22) est prévue dans la plaque articulée inférieure (1), l'élément de manipulation étant accessible depuis l'extérieur par ladite ouverture de manipulation (22).

3. Ferrure selon l'une des revendications 1 ou 2, **caractérisée en ce que** le manchon de levage (5) comporte une admission cylindrique (27), dans laquelle est inséré un prolongement cylindrique (26) du boulon de levage inférieur (8), dans laquelle les surfaces de levage (11, 12, 13) du manchon de levage (5) sont agencées au fond de l'admission cylindrique (27), et dans laquelle les surfaces de levage complémentaires (14, 15, 16) du boulon de levage inférieur (8) sont agencées du côté frontal du prolongement cylindrique (26) du boulon de levage inférieur (8).

4. Ferrure selon l'une des revendications 1 à 3, **caractérisée en ce qu'**il est prévu des surfaces de levage obliques (11) et des surfaces de levage horizontales (12, 13) ou des surfaces de levage quasiment horizontales (12, 13), ainsi que des surfaces de levage complémentaires obliques (14) et des surfaces de levage complémentaires horizontales (15, 16) ou des surfaces de levage complémentaires quasiment horizontales (15, 16).

5. Ferrure selon l'une des revendications 1 à 4, **caractérisée en ce que** le boulon de levage inférieur (8) est relié au côté inférieur d'un profilé rotatif (9), dans laquelle un boulon de levage supérieur (23) est relié au côté supérieur du profilé rotatif (9), dans laquelle le boulon de levage supérieur (23) comporte également des surfaces de levage complémentaires (14, 15, 16), et dans laquelle le boulon de levage inférieur (8) et le boulon de levage supérieur (23) sont conçus de manière identique ou quasiment identique, du moins quant aux surfaces de levage complémentaires (14, 15, 16).

6. Ferrure selon la revendication 5, **caractérisée en ce qu'**il est prévu une plaque articulée supérieure (24), et dans laquelle le boulon de levage supérieur (23) s'engage dans la plaque articulée supérieure (24) avec un prolongement cylindrique (26), et dans laquelle le boulon de levage supérieur (23) peut tourner par rapport à la plaque articulée supérieure (24).

7. Ferrure selon la revendication 6, **caractérisée en ce qu'**un manchon articulé (25) est admis avec blocage en rotation dans la plaque articulée supérieure (24), et dans laquelle le boulon de levage supérieur (23) s'engage dans le manchon articulé (25) avec son prolongement cylindrique (26) et peut tourner par rapport au manchon articulé (25) ou par rapport à la plaque articulée supérieure (24).

8. Ferrure selon l'une des revendications 6 ou 7, **caractérisée en ce que** la plaque articulée inférieure (1) et la plaque articulée supérieure (24) sont conçues de manière identique ou quasiment identique.

9. Porte de douche avec au moins une ferrure selon l'une des revendications 1 à 8, **caractérisée en ce que** la porte de douche est conçue comme une porte réversible pour une butée à droite ou à gauche.
